# EUROPÄISCHE PATENTANMELDUNG

(11) **EP 0 106 184 A1**
(43) Veröffentlichungstag der Anmeldung: **25.04.1984**
(21) Anmeldenummer: 83109234.1
(22) Anmeldetag: 17.09.1983
(51) Int. Cl.: A63B 63/00

(54) **Ballspieltor mit Zielübungsvorrichtung**

(30) Priorität: 20.09.1982 DE 8226423 U
(71) Anmelder: Salis, Cosimo, D-4630 Bochum 7 (DE)
(72) Erfinder: Salis, Cosimo, D-4630 Bochum 7 (DE)

(57) **Zusammenfassung**

@ Die Erfindung betrifft ein Ballspieltor mit Zielübungsvorrichtung. Die Aufgabe der Erfindung besteht darin, ein Ballspieltor mit Zielübungsvorrichtung zu schaffen, welches unter realistischen Spielbedingungen, beispielsweise eines Fußballspieles verwendet werden kann. Dabei soll es möglich sein, gegebenenfalls mit Torwart zu spielen, ohne daß für den Torwart eine Verletzungsgefahr durch die Zielübungsvorrichtung besteht. Zur Lösung dieser Aufgabe schlägt die Erfindung vor, das Ballspieltor mit mehreren elastischen Seilen (1b, 1c) zu versehen, an deren Enden Verbindungsmittel vorgesehen sind, durch welche die elastischen Seile mit den Pfosten (6) und er Querlatte (7) bzw. untereinander derart verbunden sind, daß die Fläche zwischen den Pfosten (6) und der Querlatte (7) in Zielfelder unterteilt ist. Da die elastischen Seile (1b, 1c) nachgiebig sind, kann bei den Zielübungen mit Torwart gespielt werden, ohne daß für den Torwart eine Verletzungsgefahr besteht.

## Beschreibung

Nach dem Stande der Technik ist es bekannt, für Zielübungen eine sogenannte Torwand zu verwenden, welche mit Löchern versehen ist, welche das Ziel darstellen. Mit einer solchen Torwand können Zielübungen allerdings nicht unter realistischen Verhältnissen durchgeführt werden.

Es ist deshalb Aufgabe der Erfindung, ein Ballspieltor mit Zielübungsvorrichtung zu schaffen, welches unter den realistischen Spielbedingungen eines Fußballspieles, Handballspieles, Hockeyspieles, Wasserballspieles oder dergleichen verwendet werden kann. Dabei soll es außerdem möglich sein, gegebenenfalls mit Torwart zu spielen, ohne daß für den Torwart eine Verletzungsgefahr durch die Zielübungsvorrichtung besteht.

Zur Lösung dieser Aufgabe schlägt die Erfindung ein Ballspieltor mit Zielübungsvorrichtung vor, welches durch eines oder mehrere elastische Seile gekennzeichnet ist, an deren Enden Verbindungsmittel vorgesehen sind, durch welche die elastischen Seile mit den Pfosten und der Querlatte untereinander derart verbunden sind, daß die Fläche zwischen den Pfosten und der Querlatte in Zielfelder unterteilt ist. Eine derartige Zielübungsvorrichtung aus elastischen Seilen gestattet es, die Treffläche des Tores in beliebige Zielfelder zu unterteilen. Da die elastischen Seile nachgiebig sind, kann bei den Zielübungen sogar mit Torwart gespielt werden, ohne daß für den Torwart eine Verletzungsgefahr besteht.

Vorteilhafte Ausführungsformen des Ballspieltores mit Zielübungsvorrichtung ergeben sich aus den Schutzansprüchen 2 bis 6. Bei in der Zeichnung dargestellten Ausführungsbeispiel besteht die Zielübungsvorrichtung je nach Bedarf aus mehreren elastischen Seilen unterschiedlicher Länge von 8 mm Durchmesser, überzogen mit leuchtendfarbigem Stoff, um die Seile stärker sichtbar zu machen.

An beiden Enden eines jeden Seiles ist jeweils ein Kunststoffring aus weichem Kunststoff von 6₀ mm Durchmesser und einer Ringstärke von 6 mm befestigt. Diese Kunststoffringe sind an den Haken, die sich zur Befestigung des Tornetzes an den Torpfosten bzw. der Torlatte befinden, befestigt. Die Verbindung zwischen dem Kunststoffring und dem elastischen Seil, welches in der Regel als Gummiseil ausgebildet ist, wird dadurch erreicht, daß eine mit dem Kunststoffring verbundene Metallklammer auf das Seilende aufgeklemmt wird. Diese Metallklammer ist mit weichem Kunststoff oder Gummi gepolstert, um Unfälle zu vermeiden.

Mit den an den Torpfosten und der Querlatte befestigten elastischen Seilen können je nach Wahl der Anschlußstellen der Seile an den Torpfosten und der Querlatte bzw. der Seile untereinander innerhalb der Treffläche des Tores verschiedene geometrische Figuren erzielt werden, die als Zielflächen dienen. Je nach Sportart können diese Zielflächen nach den Erfordernissen angeordnet werden, z.B. für Fußball, Handball, Wasserball, Hockey oder dergleichen. Das Ballspieltor mit Zielvorrichtung gemäß der Erfindung ermöglicht Zielübungen auch ohne Torwart.

In der Zeichnung ist ein Ausführungsbeispiel eines Ballspieltores gemäß der Erfindung veranschaulicht. Es zeigen:
Fig. 1 drei für die Zielübungsvorrichtung erforderliche elastische Seile in unterschiedlicher Länge,
Fig. 2 eine Stoffhülle für die elastischen Seile,
Fig. 3 ein Ende eines elastischen Seiles mit den daran befestigten Verbindungsmitteln,
Fig. 4 ein Ballspieltor mit fertig anbrachter Zielübungsvorrichtung
Fig. 5 ein Ballspieltor mit einer andersartig angebrachten.Zielübungsvorrichtung
Fig. 6 ein Ballspieltor von hinten mit einer Detaildarstellung der Befestigung der Zielübungsvorrichtung.

In der Zeichnung sind die einzelnen Teile mit den nachfolgend aufgeführten Bezugszeichen bezeichnet.
la = elastisches Seil 1 m lang
lb = elastisches Seil 2 m lang
lc = elastisches Seil 3 m lang
2 = Stoffhülle
3 = Metallklammer
4 = Gummi- oder Kunststoffpolster
5 = Kunststoffring
6 = Torpfosten
7 = Querlatte
8 = Tornetzhaken

## Patentansprüche

1. Ballspieltor mit Zielübungsvorrichtung, gekennzeichnet durch eines oder mehrere elastische Seile, (la, lb, lc) an deren Enden Verbindungsmittel (5) vorgesehen sind, durch welche die elastischen Seile (la, lb, 1c)-mit den Pfosten (6) und der Querlatte (7) bzw. untereinander derart verbunden sind, daß die Fläche zwischen den Pfosten (6) und der Querlatte (7) in Zielfelder unterteilt ist.

2. Ballspieltor mit Zielübungsvorrichtung nach Anspruch 1, dadurch gekennzeichnet, daß die elastischen Seile (la, lb, lc) Gummiseile sind und mit leuchtendfarbigen Stoffhüllen (2) überzogen sind.

3. Ballspieltor mit Zielübungsvorrichtung nach den Ansprüchen 1 und 2, dadurch gekennzeichnet, daß die Befestigungsmittel (5) als Ringe aus weichem Kunststoff ausgebildet sind.

4. Ballspieltor mit Zielübungsvorrichtung nach den Ansprüchen 1 bis 3, dadurch gekennzeichnet, daß die Befestigungsmittel (5) an den Gummiseilen (la, 1b, lc) mittels Metallklammern (3) festgeklammert sind, die außen mit einem Gummi-oder Kunststoffpolster (4) gepolstert sind.
